# EUROPÄISCHE PATENTSCHRIFT

(11) **EP 3 338 031 B1**
(45) Veröffentlichungstag und Bekanntmachung des Hinweises auf die Patenterteilung: **11.11.2020**
(21) Anmeldenummer: 16750774.8
(22) Anmeldetag: 05.08.2016
(51) Int. Cl.: F24C 15/20

(54) **KOMBINATIONSGERÄT MIT KOCHFELD UND DUNSTABZUGSVORRICHTUNG**
COMBINED DEVICE WITH COOKING HOB AND VAPOUR EXTRACTION UNIT
APPAREIL COMBINÉ AVEC PLAQUE DE CUISSON ET DISPOSITIF D'EVACUATION DES FUMÉES

(30) Priorität: 19.08.2015 EP 15290211
(43) Veröffentlichungstag der Anmeldung: 27.06.2018
(73) Patentinhaber: BSH Hausgeräte GmbH, 81739 München (DE)
(72) Erfinder: FLESCH, Sebastien, 67150 Gerstheim (FR); LEBRUN, Yves, 67114 Eschau (FR); MEINHARDT, Gert, 75053 Gondelsheim (DE); METZ, Daniel, 76689 Karlsdorf-Neuthard (DE)
(86) Internationale Anmeldenummer: PCT/EP2016/068773
(87) Internationale Veröffentlichungsnummer: WO 2017/029134

(56) Entgegenhaltungen:
- DE-A1- 3 741 721
- JP-A- H04 240 317
- US-A- 2 674 991
- US-A- 4 562 827
- US-A1- 2006 150 965
- US-A1- 2013 340 742

## Beschreibung

Die vorliegende Erfindung betrifft ein Kombinationsgerät mit Kochfeld und Dunstabzugsvorrichtung.

In Küchen ist es bekannt, statt Dunstabzugshauben, die über einem Kochfeld beispielsweise an der Raumwand oder Decke angeordnet werden, sogenannte Muldenlüfter zu verwenden, um Dünste und Wrasen, die beim Kochen entstehen, abzusaugen. In der DE 10 2013 007 722 A1 ist beispielsweise eine solche Muldenlüftung beschrieben. Hierbei wird eine in der Kochfeldebene gelegene Kochdampf-Eintrittsöffnung über ein Abluftkanalsystem mit einer Unterdruckquelle verbunden. Die Muldenlüftung wird hierbei als separates Gerät zwischen zwei Kochfeldern oder neben einem Kochfeld vorgesehen. Ein Nachteil dieser Muldenlüftung besteht in dem großen Platzbedarf, der aufgrund des vorzusehenden Abluftkanalsystems besteht. Zudem ist hierbei auch der Abstand zwischen der Eintrittsöffnung und der Unterdruckquelle groß, so dass gesteigerte Anforderungen an die Unterdruckquelle, die insbesondere ein Sauggebläse darstellen kann, gestellt werden.

Weiterhin ist aus der WO 2012/146237 A1 ein Kochfeld mit zentraler Absaugung von Kochdünsten nach unten bekannt. Bei diesem Kochfeld wird einer oder werden mehrere Aussparungen im Bereich um den geometrischen Flächenschwerpunkt eingebracht. Unterhalb des Kochfeldes sind Vorrichtungen zum Abzug von Küchendünsten vorgesehen. Die Vorrichtungen zum Abzug von Küchendünsten stellen vorzugsweise Radiallüfter dar, die an der Unterseite eines Kochfeldgehäuses befestigt sind und über die Luft aus unten liegenden Kochdunstabsaugkammern nach oben abgesaugt werden.

Ein Nachteil dieser Anordnung besteht darin, dass die Anforderungen an die Radiallüfter zum Erzeugen eines ausreichenden Unterdrucks gesteigert sind, insbesondere, da die Strömung der Kochdünste umgelenkt werden muss.

In der US 4,562,827 A wird ein Downdraft-Arbeitsplatten-Herd beschrieben. Der Herd weist ein modulares Kochfeld auf, das gegenüber der Arbeitsplatte nach unten versetzt ist. Um das Kochfeld sind Seitenpanele vorgesehen, in denen Abluft-Lüftungsschlitze eingebracht sind. Die Seitenpanele liegen zwischen den Enden des Kochfeldes und dem oberen Ende des Herdrahmens. Die Lüftungsschlitze erstrecken sich über die gesamte Tiefe des Herdes. Die Lüftungsschlitze sind zu dem Kochfeld beanstandet angeordnet.

In der US 2,674,991 A sind Ventilationsmittel für Kochherde beschrieben. Hierbei wird unterhalb des Kochfeldes ein Raum bereitgestellt, der einen Stauraum unterhalb des Kochfeldes bildet. In diesen Stauraum wird eine Abzugsvorrichtung eingebracht. Der Motor der Abzugsvorrichtung wird am Boden des Stauraums befestigt. Ein Rohr der Abzugsvorrichtung wird in das Kochfeld eingebracht. In der Abzugsvorrichtung ist ein Gebläse vorgesehen, das ein Radialgebläse darstellt. Die Luft, die durch dieses Gebläse eingesaugt wird, tritt durch die Öffnungen im oberen Bereich des Rohres ein.

Die US 2006/0150965 A1 betrifft ein Abzugs- und Kühlsystem. Bei diesem System werden gleichzeitig Gas oder Gerüche abgesaugt und der untere Teil eines Grills gekühlt. Hierzu werden ein Abzugsventilator und ein Kühlventilator verwendet.

In der JP H 04 240317 A1 wird ein Kochtisch beschrieben. Hierbei wird eine nach oben offene Box verwendet, die an den oberen Enden der Seitenwände Saugöffnungen aufweist. Am Boden der Box befindet sich das Kochfeld.

In der DE 37 41 721 A1 wird eine Wärme-Kochvorrichtung mit einer Kühleinrichtung sowie einer Absaugeinrichtung zum Absaugen von Öldämpfen oder dergleichen, die beim Kochen entstehen, beschrieben. Die Absaugvorrichtung, die bei einer Ausführungsform einen Lüfter umfasst, ist unterhalb des Kocheinsatzes 35 angeordnet.

Aufgabe der vorliegenden Erfindung ist es somit, ein Kombinationsgerät zu schaffen, bei dem auf einfache und zuverlässige Weise bei einem einfachen Aufbau des Kombinationsgerätes Dünste und Wrasen von dem Raum über einem Kochfeld abgesaugt werden können.

Erfindungsgemäß wird die Aufgabe daher gelöst durch ein Kombinationsgerät, das ein Kochfeld mit mindestens einer Aussparung und eine unterhalb des Kochfeldes angeordnete Dunstabzugsvorrichtung zum Absaugen von Luft aus dem Raum oberhalb des Kochfeldes über die mindestens eine Aussparung, welche die Ansaugöffnung des Kombinationsgerätes ist, umfasst. Das Kombinationsgerät ist dadurch gekennzeichnet, dass dass das Kochfeld eine Deckplatte und mindestens ein Heizelement umfasst, dass die Deckplatte das mindestens eine Heizelement von oben abdeckt, dass die mindestens eine Aussparung in der Deckplatte eingebracht ist, dass die Dunstabzugsvorrichtung ein einziges Gebläse mit einer Lufteintrittsöffnung aufweist, das so in dem Kombinationsgerät angeordnet ist, dass die Lufteintrittsöffnung des Gebläses dem Kochfeld zugewandt ist und dass das Kochfeld (10) und die Dunstabzugsvorrichtung (11) über ein gemeinsames Gerätegehäuse (14) zum Einbringen in eine Arbeitsplatte miteinander verbunden sind und das Gebläse (110) der Dunstabzugsvorrichtung (11) auf dem Boden (140) des Gerätegehäuses (14) befestigt ist.

Das erfindungsgemäße Kombinationsgerät umfasst ein Kochfeld und eine Dunstabzugsvorrichtung. Insbesondere sind diese beiden Komponenten des Kombinationsgerätes als bauliche Einheit ausgestaltet. Dies bedeutet, dass die beiden Komponenten des Kombinationsgerätes mittelbar oder unmittelbar aneinander befestigt sind und als eine Einheit beispielsweise in einer Arbeitsplatte eingebaut werden können. Das Kombinationsgerät stellt somit eine Montageeinheit, das heißt zusammengebaute oder vormontierte Einheit, oder eine vormontierbare Einheit dar.

Das Kochfeld umfasst erfindungsgemäß mindestens ein Heizelement sowie vorzugsweise eine Deckplatte. Die Deckplatte deckt das mindestens eine Heizelement von oben ab. Die Größe des Heizelementes oder dessen Wirkradius, bestimmt die Größe der Kochzone oder Kochstelle in dem Kochfeld auf den Töpfe oder andere Kochgefäße zum Erhitzen aufgestellt werden können. Das Heizelement kann beispielsweise ein Induktionsmodul darstellen. Alternativ kann das Heizelement aber auch ein elektronischen Heizelement in Form einer Heizspule sein. Schließlich ist es auch möglich, dass zumindest eines der Heizelemente des Kochfeldes einen Gasbrenner darstellt. Bei der letztgenannten Ausführungsform deckt die Deckplatte das Heizelement nicht ab, sondern weist an der Stelle des Heizelementes eine Durchlassöffnung zum Durchlass für den Brennerkopf auf.

Die Dunstabzugsvorrichtung umfasst erfindungsgemäß ein Gebläse sowie vorzugsweise zusätzlich eine Luftführung zur Leitung der Luft nach dem Austritt aus dem Gebläse aus dem Kombinationsgerät heraus.

Erfindungsgemäß ist in dem Kochfeld mindestens eine Aussparung vorgesehen. Die Aussparung kann vorzugsweise in der Deckplatte des Kochfeldes eingebracht sein. Es liegt aber auch im Rahmen der Erfindung, dass die Aussparung oder die Aussparungen durch den Zwischenraum zwischen benachbarten Heizelementen des Kochfeldes gebildet wird oder werden und keine Deckplatte sondern beispielsweise nur ein Rahmen für die Heizelemente vorgesehen ist. Zudem ist es möglich, dass das Kochfeld außer der Deckplatte ein Gehäuse aufweist, in dem die Heizelemente aufgenommen sind. Bei dieser Ausführungsform ist die mindestens eine Aussparung vorzugsweise in der Oberseite und der Unterseite des Gehäuses des Kochfeldes eingebracht.

Die Dunstabzugsvorrichtung ist erfindungsgemäß unterhalb des Kochfeldes angeordnet. Als unterhalb des Kochfeldes angeordnet wird eine Dunstabzugsvorrichtung bezeichnet, bei der zumindest ein Teil des Gebläses der Dunstabzugsvorrichtung weiter unten liegt, als die tiefste Stelle des Kochfeldes. In jedem Fall ist die Dunstabzugsvorrichtung aber unterhalb der Oberseite des Kochfeldes angeordnet. Wird die Oberseite des Kochfeldes, wie erfindungsgemäß bevorzugt, durch eine Deckplatte gebildet, so ist die Dunstabzugsvorrichtung unterhalb der Deckplatte angeordnet. Das Gebläse der Dunstabzugsvorrichtung kann beispielsweise zwischen zwei Heizelementen des Kochfeldes angeordnet sein oder vollständig zu den Heizelementen nach unten versetzt liegen.

Richtungsangaben, wie oben und unten beziehen sich auf das Kombinationsgerät im zusammengebauten und eingebauten Zustand, das heißt in dem Zustand, in dem dieses beispielsweise in einer horizontale Arbeitsplatte eingebracht ist.

Die Luft aus dem Raum oberhalb des Kochfeldes und insbesondere Dünste und Wrasen, die beim Kochen entstehen, werden erfindungsgemäß über die mindestens eine Aussparung des Kochfeldes abgesaugt. Die Aussparung in dem Kochfeld ist dabei die Ansaugöffnung des Kombinationsgerätes. Als Ansaugöffnung des Kombinationsgerätes wird hierbei die Öffnung bezeichnet, über die Luft in das Innere des Kombinationsgerätes eintritt. Indem die Aussparung des Kochfeldes, die vorzugsweise in der Ebene der Oberseite des Kochfeldes, insbesondere der Deckplatte des Kochfeldes liegt, die Ansaugöffnung darstellt, ist es nicht erforderlich weitere Leitungselemente, wie beispielsweise Kanäle oder Rohre vorzusehen, die sich gegenüber dem Kochfeld nach oben erstrecken. Somit werden der Aufbau des Kombinationsgerätes und dessen Handhabung vereinfacht. Insbesondere können Töpfe oder andere Gargefäße im Wesentlichen frei auf dem Kochfeld verschoben werden. Allerdings ist es erfindungsgemäß möglich, dass in der Ansaugöffnung Elemente, wie beispielsweise eine Filtereinheit vorgesehen sind, die gegebenenfalls über die Oberseite des Kochfeldes geringfügig hinausragen.

Erfindungsgemäß weist die Dunstabzugsvorrichtung des Kombinationsgerätes nur ein einziges Gebläse auf. Das Gebläse, das auch als Lüfter oder Sauggebläse bezeichnet werden kann, umfasst vorzugsweise ein Gebläsegehäuse, das beispielsweise als Spiralgehäuse oder Schneckengehäuse ausgestaltet ist. In dem Gebläsegehäuse ist ein Lüfterrad aufgenommen, das über einen ebenfalls in dem Gebläsegehäuse aufgenommenen Motor angetrieben wird. Das Gebläsegehäuse weist eine Lufteintrittsöffnung auf, über die angesaugte Luft zu dem Lüfterrad gelangen kann. Weiterhin weist das Lüftergehäuse eine Luftaustrittsöffnung auf, über die Luft radial in einen Ableitungskanal oder unmittelbar aus dem Kombinationsgerät ausgelassen werden kann. Bei einem Gebläse, das ein Radialgebläse darstellt, liegt die Lufteintrittsöffnung vorzugsweise im Bereich der Achse des Lüfterrades.

Erfindungsgemäß ist das Gebläse so in dem Kombinationsgerät angeordnet, dass die Lufteintrittsöffnung des Gebläses und insbesondere des Gebläsegehäuses dem Kochfeld zugewandt ist. Als dem Kochfeld zugewandt wird eine Lufteintrittsöffnung bezeichnet, über die Luft von oben in das Gebläse und damit das Gebläsegehäuse eingesaugt werden kann. Insbesondere wird als dem Kochfeld zugewandt somit eine Lufteintrittsöffnung bezeichnet, die an dem Gebläse und damit dem Gebläsegehäuse oben liegt. Vorzugsweise ist die Lufteintrittsöffnung parallel zu dem Kochfeld und insbesondere zu einer Deckplatte des Kochfeldes. In diesem Fall liegt die Lufteintrittsöffnung somit in der Horizontalen und ist nach oben gerichtet. Allerdings kann auch ein gegenüber der Horizontalen geneigte Lufteintrittsöffnung an der Oberseite des Gebläses als dem Kochfeld zugewandt angesehen werden. Der Neigungswinkel liegt hierbei aber vorzugsweise bei weniger als 90° und weiter bevorzugt bei weniger als 45°. Indem erfindungsgemäß ein Kombinationsgerät bereitgestellt wird, bei dem ein einziges Gebläse verwendet wird, dessen Lufteintrittsöffnung dem Kochfeld zugewandt ist, kann eine Reihe von Vorteilen erzielt werden. Indem die Lufteintrittsöffnung dem Kochfeld zugewandt ist, kann zum einen das Ansaugen von Luft über die Aussparung(en) in dem Kochfeld vereinfacht werden. Insbesondere ist nur eine geringfügige Umlenkung der Luftströmung erforderlich. Somit sind die Anforderungen an die Leistung des Gebläses gesenkt. Zudem kann durch die Ausrichtung des Gebläses mit einer nach oben gewandten Lufteintrittsöffnung die Größe des Gebläses unabhängig von der Größe der Heizelemente oder der Gehäuse des Kochfeldes gewählt werden. Das Gebläse kann an der Seite des Gebläsegehäuses, die der Lufteintrittsöffnung gegenüberliegt, befestigt werden. Im Gegensatz zum Stand der Technik, bei dem die Gebläse mit der der Lufteintrittsöffnung gegenüberliegenden Seite an der Unterseite des Gehäuses des Heizelementes befestigt sind, kann bei dem erfindungsgemäßen Kombinationsgerät somit auch ein größeres Gebläse eingesetzt werden. Das Gebläse kann hierbei beispielsweise am Boden eines Gerätegehäuses des Kombinationsgerätes befestigt werden, dessen Fläche in der Regel der Fläche des Kochfeldes entspricht. Zudem ist es erfindungsgemäß auch möglich das Gebläse über die gleiche Seite, in der die Lufteintrittsöffnung vorgesehen ist, in einem Bereich um die Lufteintrittsöffnung herum, an dem Kochfeld, insbesondere an der Unterseite des Kochfeldes und insbesondere einer Unterseite eines Kochfeldgehäuses, zu befestigen. Auch bei dieser Ausführungsform kann, da die Lufteintrittsöffnung des Gebläses dem Kochfeld zugewandt, das heißt nach oben gerichtet ist, insbesondere bei einer Ausführungsform, bei der die Lufteintrittsöffnung unter der mindestens einen Aussparung liegt, die Größe des Gebläses groß gewählt werden und das Gebläse beispielsweise unter zwei Heizelementen befestigt werden, die auf gegenüberliegenden Seiten der Aussparung liegen. Ein somit mögliches größeres Gebläse kann auch bei geringerer Drehzahl den gewünschten Luftstrom erzeugen und die Geräuschentwicklung des Gebläses ist daher ebenfalls verringert. Da zudem nur ein Gebläse eingesetzt wird, kann die Geräuschentwicklung gegenüber dem Stand der Technik, bei dem mehrere Gebläse eingesetzt werden, weiter gesenkt werden und dennoch eine ausreichende und zuverlässige Absaugung von Luft aus dem Raum über dem Kochfeld erzielt werden. Zudem ist der Aufbau des Kombinationsgerätes durch Verwendung eines einzigen Gebläses vereinfacht.

Da erfindungsgemäß weiterhin das Kochfeld und die Dunstabzugsvorrichtung in einem Gerät integriert sind, ist die Montage beziehungsweise der Einbau vereinfacht. Insbesondere können Kochfeld und Dunstabzugsvorrichtung als eine Einheit in eine Arbeitsplatte oder andere Oberfläche eingebracht und gegebenenfalls entnommen werden. Weiterhin ist durch die Integration der beiden Komponenten in einem Kombinationsgerät die erforderliche Bauhöhe reduziert, da die Bauteile der Komponenten zueinander ausgerichtet in dem Kombinationsgerät vorgesehen sein können. Die Bauhöhe des erfindungsgemäßen Kombinationsgerätes kann beispielsweise 15 bis 30cm und vorzugsweise 20cm betragen. Somit kann das Kombinationsgerät auf einfache Weise in eine Küche integriert werden. Schließlich ist, da erfindungsgemäß die Aussparung in dem Kochfeld die Ansaugöffnung des Kombinationsgerätes bildet, der Raum oberhalb des Kochfeldes frei und daher können beispielsweise Töpfe oder Pfannen verschoben werden, ohne an ein Bauteile der Dunstabzugsvorrichtung anzustoßen, wie dies beispielsweise bei nach oben ausfahrbaren Filterelementen auftritt.

Gemäß einer Ausführungsform liegt die Lufteintrittsöffnung des Gebläses in Draufsicht auf das Kochfeld zumindest teilweise unter wenigstens einer der mindestens einen Aussparung. Dies bedeutet, dass bei einer vertikalen Projektion der Aussparung auf das darunter liegende Gebläse, die Lufteintrittsöffnung des Gebläses zumindest teilweise in der Fläche der Aussparung liegt. Durch diese Ausrichtung ist der Strömungsweg von der über die Aussparung angesaugten Luft zu der Lufteintrittsöffnung minimiert und es kann eine ausreichende Absaugung von Luft aus dem Raum oberhalb des Kochfeldes gewährleistet werden.

Gemäß einer Ausführungsform liegt die gesamte Lufteintrittsöffnung in vertikaler Draufsicht auf die Aussparung unter der Aussparung, das heißt in der Fläche der Aussparung.

Sind mehrere Aussparungen in dem Kochfeld vorgesehen, so kann das Gebläse in vertikaler Draufsicht unter einer der Aussparungen liegen oder aber auch unter mehreren Aussparungen. Im Folgenden wird im Wesentlichen auf eine Ausführungsform mit einer Aussparung in dem Kochfeld Bezug genommen. Sofern nicht anders angegeben gelten die dann gemachten Aussagen auch für eine Ausführungsform des Kombinationsgerätes mit mehreren Aussparungen.

Gemäß einer weiteren Ausführungsform ist es aber auch möglich, dass die Lufteintrittsöffnung des Gebläses in vertikaler Projektion der Aussparung auf die Ebene der Lufteintrittsöffnung außerhalb der Fläche wenigstens einer der mindestens einen Aussparung liegt. Besonders bevorzugt liegt bei dieser Ausführungsform die Lufteintrittsöffnung des Gebläses in vertikaler Draufsicht außerhalb der Fläche aller Aussparungen, das heißt liegt unter keiner der Aussparungen. Auf diese Weise kann das Gebläse vor dem Hereinfallen von Gegenständen und insbesondere dem Eintreten von Flüssigkeiten auf einfache Weise geschützt werden und somit die zuverlässige Funktion der Dunstabzugsvorrichtung gewährleistet werden. Der Anströmweg, der bei einer solchen Ausführungsform von der über die Aussparung oder Aussparungen angesaugte Luft zurückgelegt werden muss, ist zwar länger als bei der Ausführungsform, bei der die Lufteintrittsöffnung in vertikaler Draufsicht in der Aussparung liegt, allerdings ist durch die erfindungsgemäße Ausrichtung der Lufteintrittsöffnung in Richtung auf das Kochfeld weiterhin nur eine geringe Umlenkung der Strömung erforderlich. Die Ausführungsform, bei der die Lufteintrittsöffnung gegenüber der oder den Aussparungen versetzt ist, weist den weiteren Vorteil auf, dass das Gebläse für den Benutzer des Kombinationsgerätes zumindest in vertikaler Draufsicht nicht sichtbar ist. Zudem steht bei der seitlich versetzten Anordnung des Gebläses zu der Aussparung oder den Aussparungen der gesamte Abstand zwischen der Aussparung und der Unterseite des Kombinationsgerätes für Filter oder anderen Luftführungselemente zu Verfügung.

Das Kochfeld und die Dunstabzugsvorrichtung können erfindungsgemäß mittelbar oder unmittelbar aneinander befestigt sein. Bei einer unmittelbaren Befestigung kann beispielsweise die Seite des Gebläses der Dunstabzugsvorrichtung, in der die Lufteintrittsöffnung vorgesehen ist, an dem Kochfeld, beispielsweise an der Unterseite eines Kochfeldgehäuses befestigt sein.

Eine mittelbare Befestigung des Kochfeldes und der Dunstabzugsvorrichtung wird erfindungsgemäß durch ein Gerätegehäuse realisiert. Bei dieser Ausführungsform sind das Kochfeld und die Dunstabzugsvorrichtung in einem gemeinsamen Gerätegehäuse aufgenommen. Das Gerätegehäuse kann hierbei insbesondere eine Wannenform aufweisen. Nach oben wird das Gerätegehäuse durch das Kochfeld und sofern vorgesehen, insbesondere durch die Deckplatte des Kochfeldes abgeschlossen. In dem Gerätegehäuse ist zudem ein Luftauslass eingebracht. Der Luftauslass kann beispielsweise an der Rückseite des Gerätegehäuses vorgesehen sein. Alternativ ist es aber auch möglich, dass der Luftauslass an einer der Seitenwände des Gerätegehäuses eingebracht ist oder in den Boden des Gerätegehäuses eingebracht ist. In dem Gerätegehäuse ist vorzugsweise zumindest die Dunstabzugsvorrichtung des Kombinationsgerätes befestigt. Das Kochfeld kann entweder von oben in das Gerätegehäuse eingebracht werden und beispielsweise mit der Deckplatte auf der Oberkante der Wände des Gerätegehäuses aufliegen. Alternativ oder zusätzlich können aber auch die Heizelemente des Kochfeldes beispielsweise an der Innenseite des Gerätegehäuses befestigt sein, oder gehalten werden.

Indem in dem Kombinationsgerät das Kochfeld und die Dunstabzugsvorrichtung mittelbar oder unmittelbar miteinander verbunden sind, ist sowohl der Zusammenbau als auch die Montage des Kombinationsgerätes vereinfacht. Beim Zusammenbau ist bei Vorsehen eines Gerätegehäuses die relative Position zwischen den Bauteilen der Dunstabzugsvorrichtung und dem Kochfeld bereits vorgegeben. Bei der Montage, insbesondere dem Einbringen in eine Arbeitsplatte, können die in das Gerätegehäuse eingebrachten Bauteile der Dunstabzugsvorrichtung und des Kochfeldes oder die aneinander unmittelbar befestigte Dunstabzugsvorrichtung und Kochfeld, in einem Montageschritt in eine Arbeitsplatte oder eine andere Oberfläche eingebracht werden. Sofern die Deckplatte ein zu den Heizelementen separates Bauteil des Kochfeldes darstellt, kann diese gegebenenfalls nachträglich aufgelegt werden.

Gemäß einer bevorzugten Ausführungsform weisen das Kochfeld und die Dunstabzugsvorrichtung des Kombinationsgerätes einen gemeinsamen elektrischen Netzanschluss auf. Dieser Netzanschluss kann beispielsweise an dem Gerätegehäuse vorgesehen sein und die elektrischen Bauteile der Dunstabzugsvorrichtung und des Kochfeldes mit Spannung versorgen. Weiterhin kann auch die Ansteuerung der Bauteile der Dunstabzugsvorrichtung und des Kochfeldes durch ein gemeinsames Steuergerät erfolgen. Beispielsweise kann die Dunstabzugsvorrichtung dabei in Abhängigkeit des Betriebszustandes des Kochfeldes betätigt werden.

Erfindungsgemäß sind die Dunstabzugsvorrichtung und das Kochfeld in einem gemeinsamen Gerätegehäuse aufgenommen und das Gebläse der Dunstabzugsvorrichtung ist auf dem Boden des Gerätegehäuses befestigt. Hierbei wird insbesondere die Seite des Gebläsegehäuses, die der Lufteintrittsöffnung gegenüber liegt, auf dem Boden des Gerätegehäuses befestigt. Diese Ausführungsform weist den Vorteil auf, dass das Gebläse am Boden des Gerätegehäuses sicher gehalten werden kann. Zudem ist der Zusammenbau des Kombinationsgerätes bei dieser Ausführungsform weiter vereinfacht. Insbesondere kann beispielsweise das Gebläse an dem Boden des Gerätegehäuses befestigt werden, bevor das Kochfeld in das Gerätegehäuse eingebracht wird. Der Boden ist in dem Zustand noch frei zugänglich und der Zusammenbau damit vereinfacht.

Gemäß einer Ausführungsform erstreckt sich wenigstens eine der mindestens einen Aussparung über die Flächenmitte des Kochfeldes. In einer Ausführungsform kann hierbei in dem Kochfeld eine einzige Aussparung eingebracht sein. Diese kann beispielsweise einen runden Querschnitt aufweisen. Alternativ kann die Aussparung bei dieser Ausführungsform aber beispielsweise auch einen viereckigen, insbesondere rechteckigen Querschnitt aufweisen. In diesem Fall kann die Aussparung eine quadratische Aussparung in der Flächenmitte des Kochfeldes sein. Vorzugsweise erstreckt sich die Aussparung bei dieser Ausführungsform aber über die Tiefe des Kochfeldes, das heißt bildet einen breiten Schlitz, der sich von dem Bereich der Vorderseite des Kochfeldes zu dem Bereich der Rückseite des Kochfeldes erstreckt. Durch das Vorsehen einer Aussparung, die sich über die Flächenmitte des Kochfeldes erstreckt, kann eine Ausrichtung der Aussparung zu der oder den Kochzonen des Kochfeldes gewährleistet werden, in der zuverlässig Dünste und Wrasen von Gargefäßen auf der oder den Kochzonen des Kochfeldes abgesogen werden kann. Sind beispielsweise in dem Kochfeld vier Kochzonen gebildet, so können zwei Kochzonen rechts und zwei Kochzonen links von einer mittig eingebrachten sich über die Tiefe des Kochfeldes erstreckenden Aussparung liegen. Als Tiefe des Kochfeldes wird die Richtung zwischen der Vorderseite des Kochfeldes und der Rückseite im montierten Zustand verstanden.

Gemäß einer Ausführungsform umfasst das Kombinationsgerät zumindest eine Abdeckung zur Abdeckung zumindest eines Teils der mindestens einen Aussparung. Die Form der Abdeckung ist der Form der Aussparung in dem Kochfeld angepasst. Bei einer runden Aussparung wird in der Regel eine runde Abdeckung verwendet werden. Bei einer rechteckigen Aussparung in dem Kochfeld wird vorzugsweise eine rechteckige Abdeckung verwendet.

Die Abdeckung ist von dem Kombinationsgerät lösbar, insbesondere von dem Kochfeld abnehmbar.

Die Größe der Abdeckung kann der Größe der Aussparung entsprechen. In diesem Fall wird ein Eintritt von Flüssigkeiten und anderen Verunreinigungen in die Aussparung(en) in dem Zustand, in dem die Dunstabzugsvorrichtung nicht in Betrieb ist, durch die Abdeckung vollständig verhindert. Alternativ ist es aber auch möglich, dass die Größe der Abdeckung kleiner ist als die Größe der Aussparung. Bei dieser Ausführungsform kann beispielsweise bei einem länglichen viereckigen Querschnitt der Aussparung die Länge der Abdeckung der Länge der Aussparung entsprechen aber die Breite der Abdeckung geringer sein, als die Breite der Aussparung. Je nach Positionierung der Abdeckung auf der Aussparung kann entweder ein einziger seitlicher Spalt gebildet werden, über den Luft in das Kombinationsgerät eintreten kann. Alternativ können aber auch zwei seitliche Spalte gebildet werden, die sich über die Länge der Aussparung erstrecken. Die letztgenannte Ausführungsform ist insbesondere bei einer Aussparung, die sich über die Flächenmitte des Kochfeldes erstreckt bevorzugt, da hierdurch ein gezieltes Absaugen von linken und von rechten Kochzonen ermöglicht wird. Die Ausführungsform, bei der nur ein Spalt gebildet wird, kann beispielsweise bei einer Ausführungsform verwendet werden, bei der Aussparungen sich entlang der Seitenränder des Kochfeldes in Tiefenrichtung erstrecken. Hierbei wird die Abdeckung so auf die Aussparung positioniert, dass der dadurch gebildete Spalt an der Seite der Aussparung liegt, die an die Kochzonen angrenzt oder zu diesen benachbart ist.

Erfindungsgemäß ist es aber auch möglich, dass die Abdeckung Abmessungen aufweist, die in allen Flächenrichtungen von den Abmessungen der Aussparung, auf die diese aufgebracht werden soll, abweicht. Beispielsweise kann eine runde Abdeckung verwendet werden, die einen geringeren Durchmesser als der Durchmesser einer runden Aussparung auf die diese aufgebracht werden soll, aufweist. Auch bei einer rechteckigen Abdeckung kann sowohl die Breite als auch die Länge der Abdeckung geringer sein, als die entsprechenden Abmessungen der Aussparung. Hierdurch wird um die Abdeckung herum ein umlaufender Spalt gebildet, über den Luft in die Aussparung eintreten kann. Gemäß einer bevorzugten Ausführungsform ist zwischen dem Gebläse der Dunstabzugsvorrichtung und dem Kochfeld eine Filtereinheit vorgesehen. Die Filtereinheit liegt insbesondere zwischen der mindestens einen Aussparung des Kochfeldes und der Lufteintrittsöffnung des Gebläses. Als Filtereinheit wird hierbei eine Einheit bezeichnet, die lösbar mit dem Kombinationsgerät verbunden ist. Insbesondere wird die Filtereinheit in die Aussparung oder werden die Filtereinheiten in die Aussparungen eingeführt. Die Filtereinheit kann an der Aussparung vorzugsweise an dem Rand der Aussparung gehalten werden. Die Filtereinheit wird dabei in die Aussparung praktisch eingehängt. Die Filtereinheit umfasst erfindungsgemäß zumindest ein Filterelement. Zudem weist die Filtereinheit vorzugsweise mindestens eine Filterhalterung auf, mittels derer das Filterelement an dem Kombinationsgerät, beispielsweise an der Aussparung des Kochfeldes gehalten werden kann. Das Filterelement kann ein flächiges Filterelement, beispielsweise eine Filterplatte oder Filtermatte sein.

Alternativ oder zusätzlich können aber auch Filterelemente verwendet werden, die einen Hohlkörper beschreiben. Beispielsweise kann ein rundes Rohrstück oder ein rechteckiges Rohrstück aus Filtermaterial verwendet werden. Auch andere Formen, wie beispielsweise zwei zueinander geneigt angeordnete Filterelemente können in der Filtereinheit verwendet werden.

Das Filtermaterial des Filterelementes kann Streckmetall, geflochtenes Metall oder dergleichen sein.

Gemäß einer bevorzugten Ausführungsform weist die Filtereinheit einen Sammelbereich für Flüssigkeiten auf. Als Sammelbereich für Flüssigkeiten wird ein Bereich bezeichnet, in dem sich Flüssigkeiten, die aus dem Filterelement abgegeben werden und / oder auf andere Weise in das Innere des Kombinationsgerätes gelangen, zumindest teilweise gesammelt werden können. Der Sammelbereich weist daher vorzugsweise die Form einer Wanne oder Rinne auf. Besonders bevorzugt ist der Sammelbereich an der Filterhalterung ausgebildet. Das Filterelement wird über die Filterhalterung an dem Kombinationsgerät, insbesondere an der Aussparung im Kochfeld gehalten. Indem der Sammelbereich an dem Filterhalter ausgebildet ist, kann eine Reihe von Vorteilen erzielt werden. Zum einen ist die Filtereinheit lösbar in das Kombinationsgerät eingebracht. Somit kann bei Entnahme der Filtereinheit beispielsweise zum Reinigen des Filterelementes auch der Sammelbereich entleert und gereinigt werden. Zudem können beim Vorsehen des Sammelbereiches in der Filterhalterung und damit in der Nähe des Filterelementes zuverlässig Flüssigkeiten und weitere Verunreinigungen aus dem Filterelement selber gesammelt werden.

Das Gebläse der Dunstabzugsvorrichtung des erfindungsgemäßen Kombinationsgerätes stellt vorzugsweise ein Radialgebläse dar.

Die Erfindung wird im Folgenden anhand der beiliegenden Figuren erneut genauer erläutert. Hierbei zeigen:
- Figur 1:: eine schematische Perspektivansicht einer ersten Ausführungsform des erfindungsgemäßen Kombinationsgerätes;
- Figur 2:: eine schematische Schnittansicht einer zweiten Ausführungsform des Kombinationsgerätes;
- Figur 3:: eine schematische Perspektivansicht einer dritten Ausführungsform des erfindungsgemäßen Kombinationsgerätes; und
- Figur 4:: eine schematische Schnittansicht einer vierten Ausführungsform.

In Figur 1 ist eine erste Ausführungsform eines erfindungsgemäßen Kombinationsgerätes 1 gezeigt. Das Kombinationsgerät 1 umfasst ein Kochfeld 10 und eine Dunstabzugsvorrichtung 11. Das Kochfeld 10 ist im oberen Bereich des Kombinationsgerätes 1 angeordnet. Das Kochfeld 10 besteht in der dargestellten Ausführungsform aus einer Deckplatte 103, sowie unterhalb der Deckplatte 103 angeordneten Heizelementen (nicht sichtbar). Der Bereich der Deckplatte 103, in dem unter der Deckplatte 103 ein Heizelement angeordnet ist, das heißt, auf dem Gargut erwärmt werden kann, wird auch als Kochzone 102 oder Kochstelle bezeichnet.

Das Kombinationsgerät 1 umfasst ein Gerätegehäuse 14. In der dargestellten Ausführungsform ist das Kochfeld 10 auf das Gerätegehäuse 14 aufgesetzt. Zudem ist in der ersten Ausführungsform ein Kochfeldgehäuse 105 vorgesehen, in dem die Heizelemente 101 des Kochfeldes aufgenommen sind und das einen Boden 1050 aufweist. Das Kochfeldgehäuse 105 kann in das Gerätegehäuse 14 eingeführt oder auf diesem aufgebracht sein. In dem Gerätegehäuse 14 ist eine Dunstabzugsvorrichtung 11 vorgesehen. Von der Dunstabzugsvorrichtung 11 ist in Figur 1 lediglich das Gebläse 110 zu sehen. Das Gebläse 110 ist auf dem Geräteboden 140 des Gerätegehäuses 14 befestigt.

Wie sich aus Figur 1 ergibt, ist in der Flächenmitte des Kochfeldes 10 und insbesondere in der Deckplatte 103 eine Aussparung 104 eingebracht. In Figur 1 ist schematisch angedeutet, dass in der Unterseite des Kochfeldes 10, das heißt in dem Boden 1050 des Kochfeldgehäuses 105 eine weitere der Aussparung 104 entsprechende Öffnung vorgesehen ist.

Das Gebläse 110 ist bei der in Figur 1 gezeigten Ausführungsform zentral unter der Aussparung 104 angeordnet. Insbesondere liegt die Lufteintrittsöffnung 115 des Gebläsegehäuses 113 in vertikaler Draufsicht auf die Aussparung 104 in der Fläche der Aussparung 104.

Alternativ zu der gezeigten Ausführungsform, bei der das Kochfeld 10 und die Dunstabzugsvorrichtung 11 in einem Gerätegehäuse 14 aufgenommen sind, ist es erfindungsgemäß auch möglich das Kombinationsgerät 1 ohne Gerätegehäuse 14 auszuführen. Bei einer solchen Ausführungsform kann dann beispielsweise die Oberseite des Gebläses 110, das heißt die Seite in der die Lufteintrittsöffnung 115 vorgesehen ist, in dem Bereich, der außerhalb der Lufteintrittsöffnung 115 liegt, an der Unterseite des Kochfeldgehäuses 105 befestigt sein.

In Figur 2 ist eine zweite Ausführungsform des erfindungsgemäßen Kombinationsgerätes 1 gezeigt.

Auch die zweite Ausführungsform des Kombinationsgerätes 1 besteht aus einem Kochfeld 10 und einer Dunstabzugsvorrichtung 11. Das Kombinationsgerät 1 ist in eine Arbeitsplatte 2 eingebracht. In der dargestellten Ausführungsform ist im Gegensatz zu der ersten Ausführungsform das Kochfeld 10 teilweise in dem Gerätegehäuse 14 aufgenommen. Insbesondere sind bei der zweiten Ausführungsform die Heizelemente 101 des Kochfeldes 10 im oberen Bereich des Gerätegehäuses 14 eingebracht. Im unteren Bereich ist wie in der ersten Ausführungsform das Gebläse 110 der Dunstabzugsvorrichtung 11 auf dem Geräteboden 140 des Gerätegehäuses 14 befestigt. Nach oben ist das Kombinationsgerät 1 durch eine Deckplatte 103 des Kochfeldes 10 abgeschlossen. Ein Kochfeldgehäuse 105, insbesondere ein Boden 1050 ist in der zweiten Ausführungsform nicht vorgesehen.

Bei einer Ausführungsform des Kombinationsgerätes 1 ohne Gerätegehäuse 14, kann das Gebläse an der Deckplatte 103 oder einem Rahmen (nicht gezeigt) des Kochfeldes befestigt sein.

In der Deckplatte 103 des Kochfeldes 10 ist eine Aussparung 104 eingebracht, die in der zweiten Ausführungsform ebenfalls in der Flächenmitte des Kochfeldes 10 liegt. Das Gebläse 110 ist zentral auf dem Geräteboden 140 angeordnet und liegt damit mittig unter der Aussparung 104. In der Oberseite des Gebläses 110, insbesondere des Gebläsegehäuses 113, ist eine Lufteintrittsöffnung 115 ausgebildet. In der Lufteintrittsöffnung 115 kann ein Eingriffschutzgitter (nicht gezeigt) vorgesehen sein. Zwischen der Aussparung 104 und der Lufteintrittsöffnung 115 ist eine Filtereinheit 12 angeordnet. In der dargestellten Ausführungsform umfasst die Filtereinheit 12 einen Filterhalter 121 sowie ein darin gehaltenes Filterelement 120. Der Filterhalter 121 weist in der gezeigten Ausführungsform eine zu der Lufteintrittsöffnung 115 hin konisch zusammenlaufende Form auf. Bei einer runden Aussparung 104 in der Deckplatte 103 kann der Filterhalter 121 dabei beispielsweise die Form eines Kegelstumpfes aufweisen. Das Filterelement 120 ist in dem Filterhalter 121 in der dargestellten Ausführungsform horizontal angeordnet. Bei einem kegelstumpfförmigen Filterhalter 121 kann das Filterelement 120 daher einen runden Querschnitt aufweisen.

In der dargestellten Ausführungsform deckt der Filterhalter 121 den gesamten Abstand zwischen der Aussparung 104 in der Deckplatte 103 und der Lufteintrittsöffnung 115 des Gebläses 110 ab. Die Filtereinheit 12 ist lösbar an dem Kombinationsgerät 1 vorgesehen, das heißt kann von diesem abgenommen werden.

Obwohl in der zweiten Ausführungsform die Filtereinheit 12 als aus der Filterhalterung 121 und dem Filterelement 120 bestehend beschrieben wurde, ist es erfindungsgemäß auch möglich, dass die Filtereinheit 12 nur aus dem Filterelement 120 besteht und das als Filterhalterung 121 in Figur 2 gezeigte Bauteil fest mit der Deckplatte 103 des Kochfeldes 10 verbunden ist und somit nicht zur lösbaren Filtereinheit 12 gerechnet wird.

Die Funktion des Kombinationsgerätes 1 nach der ersten und zweiten Ausführungsform wird nun erneut beschrieben.

In dem Gebläse 110 wird ein durch einen Motor 111 das Lüfterrad 112 angetrieben. Hierdurch wird Luft über die nach oben und damit dem Kochfeld 10 zugewandte Lufteintrittsöffnung 115 des Gebläsegehäuses 113 in das Gebläsegehäuse 113 eingesaugt. Die Luft wird hierbei von oberhalb des Kochfeldes 10 durch die Aussparung 104, die die Ansaugöffnung des Kombinationsgerätes 1 bildet, in das Kombinationsgerät 1 eingesaugt. Durch die Filterhalterung 121 oder ein entsprechend der Filterhalterung 121 ausgebildeten feststehenden Bauteil, das sich von der Aussparung 104 zu der Lufteintrittsöffnung 115 erstreckt, wird die Luft gezielt zu der Lufteintrittsöffnung 115 geleitet. Dabei passiert der angesaugte Luftstrom L das Filterelement 120. Die so gereinigte Luft wird über eine Luftaustrittsöffnung (nicht gezeigt) des Gebläsegehäuses 113 radial ausgeblasen und gelangt von dort entweder mittelbar über einen Austrittskanal (nicht gezeigt) oder unmittelbar zu einem Luftauslass (nicht gezeigt) des Gerätegehäuses 14. Von dort kann die Luft in die Umgebung oder in den Raum, in dem das Kombinationsgerät 1 betrieben wird abgegeben werden.

Da die Aussparung 104 in dem Kochfeld 10 die Ansaugöffnung für die Dunstabzugsvorrichtung 11 des Kombinationsgerätes 1 darstellt, stehen an der Oberseite des Kombinationsgerätes 1 keine Bauteile nach oben über und Töpfe oder Pfannen, die auf den Kochzonen 102 des Kochfeldes 10 verwendet werden, können frei bewegt werden.

Die Aussparung 104 kann durch eine Abdeckung (nicht gezeigt) zumindest für die Dauer, in der die Dunstabzugsvorrichtung 11 nicht betrieben wird, abgedeckt sein.

In Figur 3 ist eine dritte Ausführungsform des erfindungsgemäßen Kombinationsgerätes 1 gezeigt. Diese Ausführungsform entspricht im Wesentlichen der ersten Ausführungsform aus Figur 1. Allerdings ist bei der dritten Ausführungsform im Unterschied zu der ersten Ausführungsform das Gebläse 110 der Dunstabzugsvorrichtung 11 zu der Aussparung 104 des Kochfeldes 10 seitlich versetzt angeordnet. Die Lufteintrittsöffnung 115 des Gebläsegehäuses 113 liegt somit in vertikaler Projektion der Aussparung 104 auf die Ebene der Lufteintrittsöffnung 115 außerhalb der Aussparung 104.

Auch in Figur 4, in der einer vierte Ausführungsform des Kombinationsgerätes 1 gezeigt ist, ist das Gebläse 110 zu der Aussparung 104 seitlich versetzt angeordnet. In der dargestellten Ausführungsform ist im Gegensatz zu der dritten Ausführungsform das Kochfeld 10 teilweise in dem Gerätegehäuse 14 aufgenommen. Insbesondere sind bei der vierten Ausführungsform die Heizelemente 101 des Kochfelde 10 im oberen Bereich des Gerätegehäuses 14 eingebracht. Im unteren Bereich ist wie in der dritten Ausführungsform das Gebläse 110 der Dunstabzugsvorrichtung 11 auf dem Geräteboden 140 des Gerätegehäuses 14 befestigt. Nach oben ist das Kombinationsgerät 1 durch eine Deckplatte 103 des Kochfeldes 10 abgeschlossen. Ein Kochfeldgehäuse 105, insbesondere ein Boden 1050 ist in der vierten Ausführungsform nicht vorgesehen.

Auch in der vierten Ausführungsform ist die Aussparung 104 in der Deckplatte 103 mittig, das heißt in der Flächenmitte des Kochfeldes 10 eingebracht. Das Gebläse 110 ist in der vierten Ausführungsform soweit zu einer Seite in dem Gerätegehäuse 14 verschoben, dass insbesondere die Lufteintrittsöffnung 115 und in der dargestellten Ausführungsform auch das Gebläsegehäuse 113 nicht unterhalb der Aussparung 104 liegt.

Zwischen der Aussparung 104 und dem Gebläse 110 ist bei der vierten Ausführungsform ein Luftführungskanal 15 vorgesehen. Im oberen Bereich dient dieser als Filterhalterung 121. In dem horizontalen Bereich, der unter der Aussparung 104 liegt, dient der Luftführungskanal 15 zudem als Sammelbereich 122 für Flüssigkeiten. Der Luftführungskanal 15 endet an der Lufteintrittsöffnung 115 des Gebläsegehäuses 113.

Mit der vorliegenden Erfindung wird somit ein Kombinationsgerät geschaffen, bei dem Luft beispielsweise über eine mittig in dem Kochfeld vorgesehene Aussparung angesaugt werden kann. Die Luft kann dann einen Filter passieren und von oben in ein Gebläsegehäuse eingesaugt werden. Danach kann die Luft beispielsweise seitlich durch das Gebläse ausgeblasen werden und in einem Kanal aus dem Kombinationsgerät herausgeführt werden. Hierbei kann das Gebläse direkt unter der Aussparung eingebaut werden. Ein Schutz gegen Eintritt von Flüssigkeiten kann beispielsweise durch eine Abdeckung geschaffen werden. Alternativ kann das Gebläse auch seitlich zu der Aussparung positioniert werden. Das Gebläse ist dann nicht mehr für den Benutzer sichtbar. Ein Filterelement kann bei dieser Ausführungsform größer /höher gestaltet werden.

### Bezugszeichen

- 1: Kombinationsgerät

- 10: Kochfeld
- 101: Heizelement
- 102: Kochzone
- 103: Deckplatte
- 104: Aussparung
- 105: Kochfeldgehäuse
- 1050: Boden Kochfeldgehäuse

- 11: Dunstabzugsvorrichtung
- 110: Gebläse
- 111: Motor
- 112: Lüfterrad
- 113: Lüftergehäuse
- 115: Lufteintrittsöffnung

- 12: Filtereinheit
- 120: Filterelement
- 121: Filterhalterung
- 122: Sammelbereich

- 14: Gerätegehäuse
- 140: Geräteboden

- 15: Luftführungskanal

- 2: Arbeitsplatte

- L: Luftstrom

## Patentansprüche

1. Kombinationsgerät, das ein Kochfeld (10) mit mindestens einer Aussparung (104) und eine unterhalb des Kochfeldes (10) angeordnete Dunstabzugsvorrichtung (11) zum Absaugen von Luft aus dem Raum oberhalb des Kochfeldes (10) über die mindestens eine Aussparung (104), welche die Ansaugöffnung des Kombinationsgerätes (1) ist, umfasst, **dadurch gekennzeichnet, dass** das Kochfeld eine Deckplatte und mindestens ein Heizelement umfasst, dass die Deckplatte das mindestens eine Heizelement von oben abdeckt, dass die mindestens eine Aussparung in der Deckplatte eingebracht ist, dass die Dunstabzugsvorrichtung (11) ein einziges Gebläse (110) mit einer Lufteintrittsöffnung (115) aufweist, das so in dem Kombinationsgerät (1) angeordnet ist, dass die Lufteintrittsöffnung (115) des Gebläses (110) dem Kochfeld (10) zugewandt ist und dass das Kochfeld (10) und die Dunstabzugsvorrichtung (11) über ein gemeinsames Gerätegehäuse (14) zum Einbringen in eine Arbeitsplatte miteinander verbunden sind und das Gebläse (110) der Dunstabzugsvorrichtung (11) auf dem Boden (140) des Gerätegehäuses (14) befestigt ist.

2. Kombinationsgerät nach Anspruch 1, **dadurch gekennzeichnet, dass** die Lufteintrittsöffnung (115) des Gebläses (110) in Draufsicht auf das Kochfeld (10) zumindest teilweise unter wenigstens einer der mindestens einen Aussparung (104) liegt.

3. Kombinationsgerät nach Anspruch 1, **dadurch gekennzeichnet, dass** die Lufteintrittsöffnung (115) des Gebläses (110) in vertikaler Projektion der Aussparung auf die Ebene der Lufteintrittsöffnung (115) außerhalb der Fläche wenigstens einer der mindestens einen Aussparung (104) liegt.

4. Kombinationsgerät nach einem der Ansprüche 1 bis 4, **dadurch gekennzeichnet, dass** das Kochfeld (10) und die Dunstabzugsvorrichtung (11) einen gemeinsamen elektrischen Netzanschluss aufweisen.

5. Kombinationsgerät nach einem der Ansprüche 1 bis 5, **dadurch gekennzeichnet, dass** wenigstens eine der mindestens einen Aussparung (104) sich über die Flächenmitte des Kochfeldes (10) erstreckt.

6. Kombinationsgerät nach einem der Ansprüche 1 bis 6, **dadurch gekennzeichnet, dass** wenigstens eine der mindestens eine Aussparung (104) einen runden oder viereckigen Querschnitt aufweist und vorzugsweise, dass das Kombinationsgerät (1) mindestens eine Abdeckung für die mindestens eine Aussparung (104) aufweist.

7. Kombinationsgerät nach einem der Ansprüche 1 bis 7, **dadurch gekennzeichnet, dass** zwischen dem Gebläse (110) der Dunstabzugsvorrichtung (11) und dem Kochfeld (10) eine Filtereinheit (12) und optional ein Sammelbereich (122) für Flüssigkeiten vorgesehen ist.

8. Kombinationsgerät nach einem der Ansprüche 1 bis 8, **dadurch gekennzeichnet, dass** das Gebläse (110) ein Radialgebläse darstellt.

## Claims

1. Combination appliance which comprises a cooktop (10) having at least one opening (104) and a steam extraction device (11) arranged below the cooktop (10) for suctioning air from the space above the cooktop (10) via the at least one opening (104) which is the suction opening of the combination appliance (1), **characterised in that** the cooktop comprises a cover plate and at least one heating element, that the cover plate covers the at least one heating element from above, that the at least one opening is introduced into the cover plate, that the steam extraction device (11) has a single blower (110) with an air inlet opening (115) which is arranged in the combination appliance (1) such that the air inlet opening (115) of the blower (110) faces the cooktop (10) and that the cooktop (10) and the steam extraction device (11) are connected to one another for introduction into a worktop via a common appliance housing (14) and the blower (110) of the steam extraction device (11) is fastened to the base (140) of the appliance housing (14).

2. Combination appliance according to claim 1, **characterised in that** in a plan view of the cooktop (10), the air inlet opening (115) of the blower (110) is located at least partially below at least one of the at least one opening (104).

3. Combination appliance according to claim 1, **characterised in that** in a vertical projection of the opening on the plane of the air inlet opening (115), the air inlet opening (115) of the blower (110) is located outside the surface of at least one of the at least one opening (104).

4. Combination appliance according to one of claims 1 to 4, **characterised in that** the cooktop (10) and the steam extraction device (11) have a common electrical power connection.

5. Combination appliance according to one of claims 1 to 5, **characterised in that** at least one of the at least one opening (104) extends over the middle of the surface of the cooktop (10).

6. Combination appliance according to one of claims 1 to 6, **characterised in that** at least one of the at least one opening (104) has a round or quadrangular cross section and preferably the combination appliance (1) has at least one cover for the at least one opening (104).

7. Combination appliance according to one of claims 1 to 7, **characterised in that** a filter unit (12) and optionally a collection area (122) for liquids is provided between the blower (110) of the steam extraction device (11) and the cooktop (10).

8. Combination appliance according to one of claims 1 to 8, **characterised in that** the blower (110) is constituted by a radial blower.

## Revendications

1. Appareil combiné comprenant un champ de cuisson (10) avec au moins un évidement (104) et un dispositif d'aspiration de vapeur (11) disposé sous le champ de cuisson (10) pour aspirer l'air présent dans la pièce au dessus du champ de cuisson (10) sur l'au moins un évidement (104), qui est l'orifice d'aspiration de l'appareil combiné (1), **caractérisé en ce que** le champ de cuisson comprend une plaque de recouvrement et au moins un élément chauffant, **en ce que** la plaque de recouvrement couvre l'au moins un élément chauffant par le dessus, **en ce que** l'au moins un évidement est intégré à la plaque de recouvrement, **en ce que** le dispositif d'aspiration de vapeur (11) présente un seul ventilateur (110) avec un orifice d'entrée d'air (115), disposé dans l'appareil combiné (1), de telle sorte que l'orifice d'entrée d'air (115) du ventilateur (110) est dirigé vers le champ de cuisson (10) et **en ce que** le champ de cuisson (10) et le dispositif d'aspiration de vapeur (11) sont reliés l'un à l'autre via un carter d'appareil commun (14) pour l'intégration à un plan de travail et le ventilateur (110) du dispositif d'aspiration de vapeur (11) est fixé au fond (140) du carter d'appareil (14).

2. Appareil combiné selon la revendication 1, **caractérisé en ce que** l'orifice d'entrée d'air (115) du ventilateur (110) se trouve, en vue du dessus sur le champ de cuisson (10), au moins partiellement sous au moins un de l'au moins un évidement (104).

3. Appareil combiné selon la revendication 1, **caractérisé en ce que** l'orifice d'entrée d'air (115) du ventilateur (110) se trouve, en projection verticale de l'évidement sur le plan de l'orifice d'entrée d'air (115), en dehors de la surface d'au moins un de l'au moins un évidement (104).

4. Appareil combiné selon l'une des revendications 1 à 4, **caractérisé en ce que** le champ de cuisson (10) et le dispositif d'aspiration de vapeur (11) présentent un raccordement électrique commun.

5. Appareil combiné selon l'une des revendications 1 à 5, **caractérisé en ce qu'**au moins un de l'au moins un évidement (104) s'étend sur le centre de la surface du champ de cuisson (10).

6. Appareil combiné selon l'une des revendications 1 à 6, **caractérisé en ce qu'**au moins un de l'au moins un évidement (104) présente une section ronde ou carrée et de préférence **en ce que** l'appareil combiné (1) présente au moins une protection pour l'au moins un évidement (104).

7. Appareil combiné selon l'une des revendications 1 à 7, **caractérisé en ce qu'**une unité filtrante (12) et une zone de collecte optionnelle (122) pour les fluides est prévue entre le ventilateur (110) du dispositif d'aspiration de vapeur (11) et le champ de cuisson (10).

8. Appareil combiné selon l'une des revendications 1 à 8, **caractérisé en ce que** le ventilateur (110) représente un ventilateur radial.
